# FASCICULE DE BREVET EUROPEEN

(11) **EP 0 481 900 B1**
(45) Date de publication et mention de la délivrance du brevet: **06.04.1994**
(21) Numéro de dépôt: 91420342.7
(22) Date de dépôt: 27.09.1991
(51) Int. Cl.: A63B 69/00, E04C 2/32

(54) **Mur d'escalade artificiel à surface gauche modulaire**
Künstliche Kletterwand aus Modulen mit gekrümmter Oberfläche
Artificial climbing wall comprising modules with tortuous surface

(30) Priorité: 15.10.1990 FR 9013013
(43) Date de publication de la demande: 22.04.1992
(73) Titulaire: ENTRE-PRISES, F-38660 Le Touvet (FR)
(72) Inventeur: Savigny, François, F-38660 Le Touvet (FR)
(74) Mandataire: Hecké, Gérard

(56) Documents cités:
- DE-C- 871 958
- FR-A- 1 501 409
- FR-A- 2 329 306
- FR-A- 2 570 951
- GB-A- 1 369 682

## Description

L'invention est relative à une structure artificielle, notamment pour un mur d'escalade, comprenant :
- une pluralité de panneaux élémentaires de formes conjuguées, assemblées les uns aux autres par des moyens de fixation amovibles pour former une surface modulaire, dont la configuration est modifiable après recomposition des panneaux,
- et des moyens de liaison de la surface modulaire à un support fixe, notamment un mur ou un échafaudage.

Dans l'art antérieur, il est connu de réaliser des structures modulaires par juxtaposition de volumes préfabriqués (FR-A 2 467 609) ou de panneaux à faces planes (FR-A 2 592 588)

Selon le document FR-A 2 607 018 , la juxtaposition des plaques forme une pluralité de plans sur la surface d'escalade, laquelle est reliée à un mur ou un échafaudage par des barres de liaison interchangeables.

L'objet de l'invention consiste à réaliser un mur d'escalade artificiel à surface gauche modulaire composée à partir d'éléments standards.

La structure artificielle selon l'invention est caractérisée en ce que les panneaux possèdent des structures courbes spécifiques, ayant des surfaces projetées selon des directions orthogonales sur le plan vertical postérieur parallel au mur, et sur le plan frontal, identiques en forme de polygones inscrits, notamment un carré, un triangle équilatéral, ou un hexagone, et des arêtes latérales comportant au moins un premier contour associé à une première dénivellation h, et/ou un deuxième contour associé à une deuxième dénivellation 2h, l'assemblage des panneaux s'opérant avec des arêtes consécutives de mêmes contours et dénivellations pour obtenir une surface gauche modulaire répartie selon une pluralité de niveaux h, 2h, 3h, 4h... à échelonnement constant.

La composition de la surface gauche s'effectue à partir de dix-huit types de panneaux à projections carrées, dont un premier panneau constituant l'élément plan.

Les panneaux constitutifs de la surface gauche comportent un premier groupe de quatre panneaux appartenant à la première dénivellation h, un deuxième groupe de quatre panneaux avec des arêtes de deuxième contour appartenant à la deuxième dénivellation 2h, et un troisième groupe de neuf panneaux avec des arêtes des premier et/ou deuxième contours appartenant à la première et/ou deuxième denivellations h, 2h, les dits panneaux du troisième groupe étant agencées pour raccorder des panneaux du premier et du deuxième groupes entre eux. Des panneaux de la surface gauche comportent des arêtes rectilignes disposées à des niveaux prédéterminées.

D'autres avantages et caractéristiques ressortiront plus clairement de la description qui va suivre d'un mode de réalisation de l'invention, donne à titre d'exemple non limitatif et représenté aux dessins annexés, dans lesquels :
- la figure 1 est une vue en perspective et en projection orthogonale d'un mur d'escalade selon l'invention;
- les figures 2 à 5 représentent en perspective les quatre panneaux élémentaires du premier groupe;
- les figures 6 à 9 sont des vues identiques aux figures 2 à 5, et montrent les quatre panneaux élémentaires du deuxième groupe;
- les figures 10 à 13 montrent quelques panneaux élémentaires du troisième groupe;
- la figure 14 représente une vue en perspective d'un assemblage à deux niveaux de panneaux du premier groupe;
- la figure 15 est une vue identique à la figure 14 avec un assemblage à deux niveaux de panneaux du deuxième groupe;
- la figure 16 montre un assemblage à quatre niveaux de panneaux des premier, deuxième, et troisième groupes;
- la figure 17 est une vue schématique de chacun des 18 panneaux à projections carrées;
- la figure 18 montre la projection sur le plan vertical postérieur du mur d'escalade selon la figure 1;
- la figure 19 représente un premier mode d'assemblage de deux panneaux consecutifs;
- la figure 20 montre un panneau équipe d'équerres de fixation pour un deuxième mode d'assemblage;
- la figure 21 représente une partie de l'ossature de liaison de la surface gauche au mur fixe;
- la figure 22 montre à échelle agrandie un détail de la figure 21, concernant la fixation d'un tube sur un rail du mur;
- la figure 23 représente un élément de liaison de deux surfaces gauches de projections orthogonales.

En référence aux figures, un mur d'escalade artificiel comporte une surface gauche 22 modulable formée par l'assemblage d'une pluralité de panneaux préfabriqués amovibles 0 à 8, 10D, 10G, 11, 12D, 12G, 13D, 13G, 14, 15 ayant chacun une structure courbe prédéterminée dont certaines sont représentées aux figures 2 à 13. La juxtaposition des différents panneaux élémentaires est interchangeable de manière à autoriser une modification de la configuration de la surface gauche 22 par une simple recomposition de panneaux.

La structure courbe apparente de chaque panneau standard 0 à 8, 10D, 10G, 11, 12D, 12G, 13D, 13G, 14, 15 est équipée d'organes de prises (non représentés) comprenant soit des sculptures en creux ou en saillie venant de moulage avec le panneau, soit des prises amovibles rapportées sur le panneau au moyen de vis ou boulons de fixation.

La surface gauche 22 est solidarisée par l'arrière à un support 24 fixe au moyen d'une ossature 26 (fig.21) métallique de liaison dotée de barres tubulaires.

Le support 24 fixe est constitué par un mur 28 existant, sur lequel sont rapportés des rails 30 profilés pour la fixation des barres de l'ossature 26, mais il est entendu que toute autre structure porteuse est utilisable, notamment un système d'échafaudage.

La projection orthogonale de la surface gauche 22 sur le plan vertical postérieur parallèle au mur 24 (fig.1), et sur le plan frontal P permet de discrétiser la surface suivant deux directions perpendiculaires. La décomposition de la surface projetée sur le plan postérieur engendre une succession de trames régulières identiques à base de carrés égaux de côté a, répartis selon plusieurs rangées A1, A2, A3, A4, A5, A6, A7, A8 et colonnes B1, B2, B3, B4, B5, B6.

D'autres polygones inscrits peuvent également être utilisés à titre de variantes, notamment des triangles équilatéraux, ou des hexagones.

Sur le plan frontal P apparaissent les différents niveaux successifs h, 2h, 3h, 4h, 5h... pour discrétiser les pentes ou l'inclinaison de la structure courbe des différents panneaux par rapport au plan vertical postérieur. L'échelonnement des niveaux successifs est constant et est fixé à titre d'exemple à 25cm.

La composition de la surface gauche 22 s'opère à partir de dix huit panneaux à projections carrées de côtés a, composés avec deux dénivellations ou tranches de niveaux h et 2h (fig. 2 à 13, et 17).

Le premir panneau 0 de la rangée supérieure (fig.17) constitue l'élément plan carré à niveau zéro.

Un premier groupe de panneaux 1, 2, 3 et 4 de la deuxième rangée correspond à la première dénivellation h (25cm), associée aux combinaisons respectives suivantes:

dont les surfaces courbes sont représentés aux figures 2 à 5. Le panneau 1 de la figure 2 comporte deux arêtes rectilignes adjacentes situées au même niveau 0, et deux autres arêtes profilées adjacentes s'étendant depuis le niveau 1 vers le niveau 0. Le panneau 2 (fig. 3) est pourvu de deux arêtes opposées rectilignes situées l'une au niveau 0, l'autre au niveau h, et deux arêtes opposées profilées s'étendant entre les niveaux h et o. Le panneau 3 (fig.4) est le symétrique dru panneau 1. Le panneau 4 (fig.5) est conformé en selle de cheval comprenant quatre arêtes profilées de même dénivellatin h. Le premier contour des arêtes profilées associées aux panneaux 1, 2, 3, et 4 présente une forme prédéterminée, par exemple, une ligne brisée symétrique.

Un deuxième groupe de quatre panneaux 5, 6, 7 et 8 de la troisième rangée (fig.17) correspond à la deuxième dénivellation 2h (50cm) ayant les combinaisons respectives suivantes:

dont les surfaces courbes sont représentées aux figures 6 à 9. Dans ce cas , le deuxième contour des arêtes profilées est une portion de sinusoïde. Il est entendu que tout autre contour peut être choisi pour les arêtes profilées des premier et deuxième groupes de panneaux 1 à 8.

Un troisième groupe de neuf autres panneaux 10D, 12D, 13D, 10G, 12G, 13G, 11, 14, 15 des trois dernières rangée: de la figure 17 permet de raccorder des panneaux 1, 2, 3, 4 du premier groupe associé à la première dénivellation h à des panneaux 5, 6, 7, 8 du deuxième groupe associe à la deuxième dénivellation 2h. Les neuf panneaux du troisième groupe correspondent aux combinaisons suivantes :

Sur la figure 10, le panneau 10D présente une arête rectiligne de niveau 0, deux arêtes profilées adjacentes avec le premier contour en ligne brisée, et une arête profilée avec le deuxième contour sinusoïdal.

Sur la figure 11, le panneau 12D comporte une arête rectiligne située au niveau h, deux arêtes profilées opposées avec le premier contour en ligne brisée, et une arête profilée avec le deuxième contour sinusoïdal.

Sur la figure 12, le panneau 11 est doté de quatre arêtes profilées du premier contour s'étendant entre les niveaux 0, h, 2h.

Le panneau 13D de la figure 13 est pourvu d'une arête rectiligne situé au niveau 2h, deux arêtes profilées adjacentes avec le premier contour s'étendant entre les niveaux 0, h, 2h, et une arête profilée avec le deuxième contour sinusoïdal.

La structure en perspective des panneaux restant 10G, 12G, 13G, 14 et 15 du troisième groupe se déduit facilement du tableau de combinaison précité, et de la représentation projetée de la figure 17.

La figure 14 montre un assemblage de quatre panneaux 1, 3, 2, 3 du premier groupe répartis sur trois niveaux 0, h, 2h. Les arêtes de deux panneaux adjacents doivent pour être jointives, présenter le même contour rectiligne ou en ligne brisée et le même niveau ou la première dénivellation h.

Sur la figure 15, est représenté un assemblage de quatre panneaux 5,7,5,6 du deuxième groupe répartis sur trois niveaux 0, 2h, 4h. Les arêtes en aboutement de deux panneaux consécutifs doivent avoir le même contour rectiligne ou sinusoïdal, et le même niveau ou la deuxième denivellation 2h.

la figure 16 montre un assemblage de quatre panneaux 10D, 6, 13D, 1 appartenant aux trois groupes, répartis sur cinq niveaux 0, h, 2h, 3h, 4h.

Sur les figures 1 et 18, la répartition spécifique des panneaux dans les colonnes B1 à B6 de la surface gauche 22 du mur d'escalade 20 permet. d'obtenir différentes pentes, rampes, devers, ou surplombs avec une succession de cinq niveaux h, 2h, 3h, 4h, 5h. L'assemblage des différents panneaux élémentaires s'effectue avec des arêtes de même contour, et de même niveau ou dénivellation.

En référence à la figure 19, chaque panneau comporte un bord parallèle à la direction de projection autorisant un empilage des panneaux d'une même colonne la fixation mécanique de deux panneaux consécutifs s'effectue ensuite au moyen de boulons 32.

Selon une variante (fig.20), chaque bord de panneau est équipé à l'arrière d'une équerre 34 en L symétrique, dont chaque aile comporte un trou 36, 38 pour le passage de vis de fixation.

Sur les figures 21 et 22, l'ossature 26 de liaison entre les panneaux de la surface gauche 22 et le mur 28 comporte des barres standards en forme de tubes 40. Chaque tube 40 est écrasé aux deux extrémités de manière à présenter deux surfaces d'appui opposées de structures planes, dont une 42 est représentée à la figure 22.

L'une des surfaces d'appui 42 de chaque tube 40 est fixée côté panneaux à un noeud d'équerres 34, tandis que l'autre surface d'appui 42 est solidarisée par des boulons 44 sur une platine 46 de fixation, vissée sur le rail 30 profilé correspondant. Il en résulte un montage rapide de l'ossature 26.

A chaque point de fixation d'un noeud d'équerres 34 est associée une paire de tubes 40 de même longueurs, faisant chacun un angle x aigu avec la normale au mur 28. Un tel agencement des tubes 40 selon un triangle isocèle permet une reprise des efforts de l'ossature 26 sans passer par les panneaux. Le choix de l'angle x dépend des efforts admissibles dans les tubes 40.

Sur la figure 23, la liaison de deux surfaces gauches 50, 52 de projections orthogonales s'opère au moyen d'éléments de raccords 54 susceptibles d'obtenir des surfaces fermées.

L'invention n'est nullement limitée à un mur d'escalade artificiel,mais s'étend à toute autre construction de structure gauche modulaire.

## Revendications

1. Structure artificielle, notamment pour un mur d'escalade (20), comprenant :
- une pluralité de panneaux élémentaires de formes conjuguées, assemblées les uns aux autres par des moyens de fixation amovibles pour former une surface modulaire, dont la configuration est modifiable après recomposition des panneaux,
- et des moyens de liaison de la surface modulaire à un support (24) fixe, notamment un mur (28) ou un échafaudage, cararactérisée en ce que les panneaux (1 à 8, 10D, 10G, 11, 12D, 12G, 13D, 13G, 14, 15) possèdent des structures courbes spécifiques, ayant des surfaces projetées selon les directions orthogonales sur le plan vertical postérieur, parallele au mur et sur le plan frontal, identiques en forme de polygones inscrits, notamment un carré, un triangle équilatéral, ou un hexagone, et des arêtes latérales comportant au moins un premier contour associé à une première dénivellation h, et/ou un deuxième contour associé à une deuxième dénivellation 2h, l'assemblage des panneaux s'opérant avec des arêtes consécutives de mêmes contours et dénivellations pour obtenir une surface gauche (22) modulaire répartie selon une pluralité de niveaux h, 2h, 3h, 4h... à échelonnement constant, et que les panneaux constitutifs de la surface gauche (22) comportent un premier groupe de panneaux (1, 2, 3, 4) appartenant à la première dénivellation h, un deuxième groupe de panneaux (5, 6, 7, 8) avec des arêtes de deuxième contour appartenant à la deuxième dénivellation 2h, et un troisième groupe de panneaux (10D, 12D, 13D, 10G, 12G, 13G, 11, 14, 15) avec des arêtes des premier et/ou deuxième contours appartenant à la première et/ou deuxième dénivellations h, 2h, les dits panneaux du troisième groupe étant agencés pour raccorder des panneaux du premier et du deuxième groupes entre eux.

2. Structure artificielle selon la revendication 1, caractérisée en ce que la composition de la surface gauche (22) s'effectue à partir de dix-huit types de panneaux à projections carrées, dont un premier panneau 0 constituant l'élément plan, les premier, deuxième et troisième groupes ayant respectivement quatre, quatre, et neuf panneaux.

3. Structure artificielle selon la revendication 1 ou 2 caractérisée en ce que des panneaux de la surface gauche (22) comportent des arêtes rectilignes disposées à des niveaux prédéterminés.

4. Structure artificielle selon l'une des revendications 1 à 3, caractérisée en ce que le premier contour des arêtes latérales est formé par une ligne brisée symétrique.

5. Structure artificielle selon la revendication 4, caractérisée en ce que le deuxième contour des arêtes latérales est constitué par une portion de sinusoïde.

6. Structure artificielle selon l'une des revendications 1 à 5, caractérisée en ce que chaque arête des panneaux comporte un bord parallèle à la direction de projection sur le plan vertical postérieur autorisant un empilage des panneaux d'une même colonne (B1 à B6).

7. Structure artificielle selon l'une des revendications 1 à 5, caractérisée en ce que chaque bord des panneaux est équipé à l'arrière d'une équerre (34) ayant deux ailes de fixation avec des trous (36, 38) symétriques pour le passage de vis.

8. Structure artificielle selon la revendication 7, dans laquelle les moyens de liaison de la surface gauche (22) modulaire au mur (38) comportent des barres en forme de tubes (40), caractérisée en ce que à point de fixation d'un noeud d'équerres (34) est associée une paire de tubes (40) de mêmes longueurs, faisant chacun un angle x aigu avec la normale au mur (28), de manière à former un triangle isocèle autorisant une reprise des efforts.

9. Structure artificielle selon la revendication 8, caractérisée en ce que chaque tube (40) présente à chaque extrémité une surface d'appui (42) plane, dont l'une est fixée côté panneau à un noeud d'équerres (34), et dont l'autre est reliée à une platine (46), laquelle est vissée sur un rail (30) profilé fixé verticalement au mur (28).

## Patentansprüche

1. Künstlicher Aufbau, insbesondere für eine Kletterwand (20), mit:
- einer Vielzahl von Elementarpaneelen, die aneinander angepaßte Formen aufweisen und die miteinander über eine lösbare Befestigungsanordnung verbunden sind, um eine modulare Fläche zu bilden, deren Gestalt durch andersartige Zusammensetzung der Platten veränderbar ist und
- einer Verbindungsanordnung der modularen Fläche mit einer festen Halterung (24), insbesondere einer Mauer (28) oder einem Gerüst, dadurch gekennzeichnet, daß die Paneele (1 bis 8, 10D, 10G, 11, 12D, 12G, 13D, 13G, 14, 15) besonders gekrümmte Strukturen aufweisen mit hervorspringenden Oberflächen in Richtungen orthogonal zur senkrechten vorderen Ebene, parallel zur Mauer und zur Stirnebene, welche identische, eingeschriebene Polygone, insbesondere ein Viereck, ein gleichseitiges Dreieck oder ein Sechseck bilden, sowie seitliche Kanten aufweisen, die mit wenigstens einem ersten Umriß versehen sind, der einem ersten Höhenunterschied (h) zugeordnet ist und/oder einen zweiten einem zweiten Höhenunterschied (2h) zugeordneten Umriß aufweist, wobei der Zusammenbau der Paneele derart erfolgt, daß Kanten mit den gleichen Umrissen und Höhenunterschieden aufeinanderfolgen, um so eine modulare gekrümmte Fläche (22) zu erhalten, die in eine entsprechende Vielzahl von Höhenunterschieden (h, 2h, 3h, 4h ...) mit konstanter Abstufung unterteilt ist und daß die die gekrümmte Fläche (22) bildenden Paneele eine erste Paneelgruppe (1, 2, 3, 4) aufweisen, die zu einem ersten Höhenunterschied (h) gehören, eine zweite Paneelgruppe (5,6, 7, 8) aufweisen, mit zum zweiten Umriß gehörenden Kanten, die zum zweiten Höhenunterschied (2h) gehören und eine dritte Paneelgruppe (10D, 12D, 13D, 10G, 12G, 13G, 11, 14, 15) aufweisen mit zum ersten und/oder zweiten Umriß gehörenden Kanten, die zu dem ersten und/oder zweiten Höhenunterschied (h, 2h) gehören, wobei die Paneele der dritten Gruppe derart ausgestaltet sind, daß sie die Paneele der ersten Gruppe mit denjenigen der zweiten Gruppe verbinden.

2. Künstlicher Aufbau nach Anspruch 1, dadurch gekennzeichnet, daß die Zusammensetzung der gekrümmten Fläche (22) ausgehend von 18 Arten von Paneelen erfolgt, mit viereckigen Vorsprüngen, wobei ein erstes Paneel (0) ein ebenes Element bildet und die ersten, zweiten und dritten Gruppen entsprechend vier, vier und neun Paneele enthalten.

3. Künstlicher Aufbau nach Ansprüchen 1 oder 2, dadurch gekennzeichnet, daß die Paneele der gekrümmten Fläche (22) geradlinige Kanten aufweisen, die auf vorgegebenen Höhen angeordnet sind.

4. Künstlicher Aufbau nach einem der Ansprüche 1 bis 3, dadurch gekennzeichnet, daß der erste Umriß der seitlichen Kanten durch eine symmetrische geknickte Linie gebildet wird.

5. Künstlicher Aufbau nach Anspruch 4, dadurch gekennzeichnet, daß der zweite Umriß der seitlichen Kanten durch einen sinusförmigen Abschnitt gebildet wird.

6. Künstlicher Aufbau nach einem der Ansprüche 1 bis 5, dadurch gekennzeichnet, daß jede Kante der Paneele einen Rand aufweist, der parallel zur hervorspringenden Richtung aus der vorderen senkrechten Ebene ist, um so eine Stapelung von Paneelen aus einer einzigen Kolonne (B1 bis B6) zu ermöglichen.

7. Künstlicher Aufbau nach einem der Ansprüche 1 bis 5, dadurch gekennzeichnet, daß jeder Rand der Paneele im hinteren Teil mit einem Winkelhaken (34) versehen ist, der zwei Befestigungsabschnitte mit symmetrischen Öffnungen (36, 38) für den Durchlaß einer Schraube aufweist.

8. Künstlicher Aufbau nach Anspruch 7, bei dem die Verbindungsanordnung für die modulare gekrümmte Fläche (22) mit der Wand (28) rohrförmige Stangen (40) aufweist, dadurch gekennzeichnet, daß dem Befestigungspunkt der Winkelhaken (34) ein Paar Rohre (40) gleicher Länge zugeordnet ist, deren jedes einen spitzen Winkel (x) mit der Senkrechten auf die Mauer (28) dergestalt bildet, daß ein gleichschenkliges Dreieck entsteht, welches die Kräfte aufnimmt.

9. Künstlicher Aufbau nach Anspruch 8, dadurch gekennzeichnet, daß jedes Rohr (40) an jedem Ende eine ebene Stützfläche (42) aufweist, von denen eine auf der Seite des Paneels mit einem Befestigungspunkt des Winkelhakens (34) verbunden ist und von denen die andere mit einer Platine (46) verbunden ist, die mit einer Profilschiene (30) verschraubt ist, welche senkrecht an der Mauer (28) befestigt ist.

## Claims

1. An artificial structure, notably for a climbing wall 20, comprising:
- a plurality of elementary panels of conjugate shapes, assembled to one another by removable fixing means to form a modular surface, the configuration of which is modifiable after recomposition of the panels,
- and means for connnecting the modular surface to a fixed support 24, notably a wall 28 or scaffolding, characterized in that the panels ( 1 to 8, 10D, 10G, 11, 12D, 12G, 13D, 13G, 14, 15) include specific curved structures, having identical surfaces which are projected according orthogonal directions on a rear vertical plane extending parallel to the wall, and on a front plane, said surfaces being shaped as inscribed polygons, notably a square, an equilateral triangle, or a hexagon, and having side edges comprising at least a first profile associated with a first level difference h, and/or a second profile associated with a second level difference 2h, assembly of the panels being achieved with consecutive edges of the same profiles and level differences to obtain a modular rough surface 2 arranged according to a plurality of levels h, 2h, 3h, 4h, and so on, with constant staggering, and that the panels constituting the rough surface 22 comprise a first group of panels 1, 2, 3, 4 belonging to the first level difference h, a second group of panels 5, 6, 7, 8 with second profile edges belonging to the second level difference 2h, and a third group of panels 10d, 12d, 13d, 10g, 12g, 13g, 11, 14, 15 with first and/or second level differences h, 2h, said panels of the third group being arranged to connect panels of the first and second groups together.

2. The artificial structure according to claim 1, characterized in that the composition of the rough surface 22 is made up from eighteen types of panels with square projections, a first panel 0 of which constituting the plane element, the first, second and third groups having respectively four, four and nine panels.

3. The artificial structure according to claim 1, characterized in that panels of the rough surface 22 comprise straight edges arranged at predetermined levels.

4. The artificial structure according to claim 1, characterized in that the first profile of the side edges is formed by a symmetrical broken line.

5. The artificial structure according to claim 4, characterized in that the second profile of the side edges is formed by a portion of a sinusoid.

6. The artificial structure according to claim 1, characterized in that each panel edge comprises an edge parallel to direction of projection on the vertical rear plane enabling the panels of any one column B1 to B6 to be stacked.

7. The artificial structure according to claim 1, characterized in that each panel edge is equipped at the rear with a bracket 34 having two fixing flanges with symmetrical holes 36, 38 for screws to pass through.

8. The artificial structure according to claim 7, wherein the means for connecting the modular rough surface 22 to the wall 38 comprise tube-shaped bars 40, characterized in that each fixing point of a bracket node 34 has associated with it a pair of tubes 40 of the same lengths, each forming an acute angle x with the perpendicular to the wall 28, so as to form an isoceles triangle enabling the stresses to be taken up.

9. The artificial structure according to claim 8, characterized in that each tube 40 has at each end a flat bearing surface 42, one of which is fixed on the panel side to a bracket node 34, and the other of which is secured to a fixing plate 46, which is bolted onto a profiled rail 30 fixed vertically to the wall 28.
